# EUROPÄISCHE PATENTSCHRIFT

(11) **EP 2 727 791 B1**
(45) Veröffentlichungstag und Bekanntmachung des Hinweises auf die Patenterteilung: **05.06.2019**
(21) Anmeldenummer: 13191576.1
(22) Anmeldetag: 05.11.2013
(51) Int. Cl.: B61D 1/04, B61D 33/00

(54) **Fahrgastsitzeinrichtung für Schienenfahrzeuge, Schienenfahrzeug mit einer Fahrgastsitzeinrichtung und Verfahren zur Anpassung des Sitzplatzangebots eines Schienenfahrzeugs**
Passenger seat device for rail vehicles, rail vehicle with a passenger seat device and method for customising the available seating space on a railway vehicle
Dispositif de siège passager pour véhicules ferroviaires, véhicule ferroviaire comprenant un dispositif de siège passager et procédé d'adaptation des places assises d'un véhicule ferroviaire

(30) Priorität: 06.11.2012 DE 102012110609
(43) Veröffentlichungstag der Anmeldung: 07.05.2014
(73) Patentinhaber: Bombardier Transportation GmbH, 10785 Berlin (DE)
(72) Erfinder: Siegemund, Thomas, 14167 Berlin (DE); Künzel, Thomas, 13727 Velten (DE)
(74) Vertreter: Zimmermann & Partner Patentanwälte mbB

(56) Entgegenhaltungen:
- EP-A1- 1 864 850
- DE-A1- 4 332 557
- DE-A1- 19 857 400
- DE-A1-102009 004 987
- DE-A1-102010 022 685
- DE-C2- 19 547 095

## Beschreibung

### Technisches Gebiet

Die Erfindung liegt auf dem Gebiet der Fahrzeugtechnik und insbesondere der Schienenfahrzeugtechnik und betrifft eine Fahrgastsitzeinrichtung für Fahrzeuge, insbesondere Schienenfahrzeuge, sowie ein Schienenfahrzeug mit einer Fahrgastsitzeinrichtung. Weiterhin betrifft die Erfindung ein Verfahren zur Anpassung des Sitzplatzangebots eines Schienenfahrzeugs.

### Vorbekannter Stand der Technik

In der Gestaltung von Nahverkehrsschienenfahrzeugen wie U-Bahnen besteht ein prinzipieller Zielkonflikt zwischen hoher Sitzplatzkapazität auf der einen Seite und hoher Transportkapazität in Form von Stehplätzen auf der anderen Seite. Schienennahverkehrssysteme wie U-Bahnen haben im Tagesverlauf sehr unterschiedliche Anforderungen hinsichtlich der Fahrgastkapazität, die sich mit der Tageszeit und durch Ereignisse in kürzester Zeit ändern können. Diese Anforderungsänderung kann sich sowohl von Umlauf zu Umlauf als auch richtungsabhängig verändern. Im realen Fahrgastbetrieb kommt es daher zu erheblichen Schwankungen des Fahrgastaufkommens, abhängig von der Tageszeit, der Richtung, des Streckenabschnittes, von Ereignissen (z.B. Veranstaltungen), Witterungsbedingungen und sonstigen externen Einflussfaktoren. Diese können vorhersehbar und damit planbar sein oder sind nicht vorhersehbar.

In Fahrzeugen des öffentlichen Personennahverkehrs besteht daher bei der Konzeption der Fahrzeuginnenausstattung der Zielkonflikt zwischen Fahrgastkapazität oder Komfort. Fahrgäste haben auch bei kürzeren Reisezeiten den Wunsch nach Komfort, d.h. nach einem Sitzplatz, auf der anderen Seite aber auch den Wunsch nach ausreichender Kapazität der Fahrzeuge, um auch in Hochlastzeiten (Rushhour) mit dem Zug Ihrer Wahl mitgenommen zu werden. In diesem Fall dominiert der Wunsch nach Mitnahme vor dem Wunsch nach Komfort.

Die Fahrzeuge sind jedoch häufig mit einer fest vorgegebenen Bestuhlung ausgestattet, die in der Planungsphase auf Grund verschiedener Parameter festgelegt wird. Damit ist für ein gegebenes Fahrzeug das Verhältnis zwischen Sitzplätzen und Stehplätzen festgelegt, unabhängig von dem tatsächlichen Fahrgastaufkommen während des Betriebes. Diese Bestuhlung ist fest in das Fahrzeug eingebaut und kann nur mit erheblichem Umbauaufwand vom Betreiber verändert werden. Ausnahmen bilden Klappbestuhlungen in Mehrzweckabteilen.

Der erhebliche Umbauaufwand für den Betreiber erlaubt in der Regel keine schnelle Anpassung an das Fahrgastaufkommen während des Betriebes. So ist es für den Betreiber nicht möglich, in kurzer Zeit, also zum Beispiel während eines Fahrtrichtungswechsels das Verhältnis von Steh-zu Sitzplätzen zu verändern.

Aus DE 198 57 400 C2 ist ein Personenzugwagen mit verstellbaren Funktionselementen im Wagenkasten bekannt. Die Position von Funktionselementen, wie Sitze, Trennwände, Schrankelemente und dergleichen, kann in Bezug auf den Wagenkasten durch einen motorisierten Antrieb verstellt werden. Zur Volumenkomprimierung werden die Funktionselemente einer Formänderung unterzogen. So werden zum Beispiel die Sitzflächen der Sitze an die Rückenlehnen angeklappt, bevor die Position des Sitzes im Wagenkasten verstellt wird.

In dem Artikel "Modular und flexibel: die TALENT-Familie von Talbot" aus der Ausgabe 1-1997 der Zeitschrift "Regionalverkehr" (Seiten 42-46) wird die flexible Innenaussatttung von Personenwagen beschrieben. So können zum Beispiel Klappsitze in Längsrichtung dafür sorgen, dass Rollstuhlfahrer, Kinderwägen, Fahrräder und dergleichen ausreichend Platz finden. Außerdem lässt sich die Bestuhlung in den beschriebenen Zügen an den Berufsverkehr oder den Wochenend- und Freizeitverkehr anpassen. Insbesondere kann ein Zusammenschieben von Stühlen für mehr Stehplätze, und damit für eine erhöhte Fahrgastkapazität sorgen. Der Nachteil dieser Lösung liegt darin, daß die verschobenen Sitze nicht mehr für einzelne Fahrgäste zur Verfügung stehen und eine relativ große Fläche im Fahrzeug durch die zusammengeklappen Sitze belegt ist. Es kann damit nur zwischen Sitzplätzen oder Stehplätzen gewählt werden, eine Mischform ist nicht möglich.

Aus DE 195 47 095 C2 ist eine variable Befestigungsanordnung für Elemente einer Innenausstattung eines Personenwagens bekannt. Dabei besteht ein Sitz aus einem Untergestell, auf dessen Oberseite Sitzschalen oder Sitzflächen befestigt werden können. Um die Fläche für Stehplätze zu erhöhen, können die auf den Untergestellen angeordneten Sitzflächen angeklappt und die Untergestelle zusammengeschoben werden.

Die Patentanmeldung DE 10 2009 004 987 A1 bezieht sich auf einen verschiebbaren Sitz für eine schnelle Layoutanpassung. Das Dokument EP 1 864 850 A1 beschreibt eine ausziehbare Sitzeinheit für ein Transportfahrzeug und ein entsprechendes Transportfahrzeug.

### Nachteile des Standes der Technik

Die derzeitige Auslegung von Schienenfahrzeugen erlaubt keine schnelle Veränderung des Verhältnisses von Sitz- zu Stehplätzen. Lediglich fahrgastseitig ist es möglich, dafür vorgesehene Klappsitze zusätzlich zu nutzen. Dies kann jedoch vom Betreiber nicht kontrolliert werden. Zwar bieten die oben beschriebenen Ansätze eine gewisse Variabilität, jedoch sind diese häufig zu aufwendig, um eine schnelle Umgestaltung des Wageninneren, und damit eine schnelle Anpassung an das Fahrgastaufkommen, zu erlauben.

### Problemstellung

Es ist daher Aufgabe der vorliegenden Erfindung, eine Fahrgastsitzeinrichtung bereitzustellen, die eine bedarfsweise, einfache und schnelle Anpassung des Sitzplatzangebots durch den Betreiber ermöglicht.

### Erfindungsgemäße Lösung

Diese Aufgabe wird durch eine Fahrgastsitzeinrichtung nach Anspruch 1 gelöst. Weiterhin wird diese Aufgabe durch ein Schienenfahrzeug nach Anspruch 6 sowie ein Verfahren zur Anpassung des Sitzplatzangebots eines Schienenfahrzeugs nach Anspruch 12 gelöst. Weitere Ausführungsformen, Modifikationen und Verbesserungen ergeben sich anhand der folgenden Beschreibung und gemäß den beigefügten Ansprüchen.

Gemäß einer Ausführungsform wird eine Fahrgastsitzeinrichtung für Schienenahrzeuge mit mindestens einem fest im Fahrzeug montierbaren ersten Sitz und mindestens einem relativ zum ersten Sitz verschiebbaren zweiten Sitz bereitgestellt. Sowohl der erste Sitz als auch der zweite Sitz weisen eine Sitzfläche und eine Sitzrückenlehne auf. Der erste Sitz und der zweite Sitz können relativ zueinander bewegt werden, so dass die Sitzfläche des ersten Sitzes oder des zweiten Sitzes in zusammengeschobenem Zustand zumindest teilweise oder weitgehend unter der Sitzfläche des jeweils anderen Sitzes liegt.

Durch das Verschieben zweier Sitze relativ zueinander und durch die Anordnung der Sitze in zusammengeschobenem Zustand ist es möglich, Platz zu gewinnen, ohne eine Formänderung der Sitze, wie zum Beispiel Zusammenklappen, vornehmen zu müssen. Dies erlaubt nicht nur eine schnelle Handhabung beim Zusammen- und Auseinanderscheiben der Sitze, sondern auch eine robuste Konstruktion des ersten und zweiten Sitzes, da zum Beispiel keine Scharniere oder ähnliches für eine Formänderung der Sitze eingebaut werden müssen. Außerdem können Standardsitze hierfür verwendet werden. Durch das formstabile Auseinanderschieben der Sitze, um zusätzliche Sitzplätze zur Verfügung zu stellen, kann die Fahrgastsitzeinrichtung mit nur einem Schritt, nämlich dem Auseinanderschieben des ersten und des zweiten Sitzes, zwei Sitzplätze zur Verfügung stellen. Die hierin beschriebene Lösung vermeidet auch prinzipbedingt, daß größere Flächen durch zusammengeklappte Sitze belegt sind.

Die erfindungsgemäße Lösung erlaubt auch eine zeitnahe und gesteuerte Veränderung des Verhältnisses von Sitz- zu Stehplätzen während des Betriebes des Schienenfahrzeugs. Zum Beispiel kann durch die oben beschriebene Lösung das Verhältnis von Sitz- zu Stehplätzen während der Wendung der Züge in den Kehranlagen oder Endstationen verändert werden, wenn sich kurzfristig keine Fahrgäste im Fahrzeug befinden.

Sowohl der erste Sitz als auch der zweite Sitz weist eine Sitzhöhe der Sitzflächen auf, welche beispielsweise vom Boden des Schienenfahrzeugs aus gemessen wird. Erfindungsgemäß ist die Sitzhöhe des zweiten Sitzes größer als die Sitzhöhe des ersten Sitzes. Die erfindungsgemäße Ausgestaltung der Sitzhöhen des ersten Sitzes und des zweiten Sitzes erlaubt ein einfaches und schnelles Zusammenschieben der Sitze. Eine Formänderung ist dabei nicht erforderlich, da durch die unterschiedlichen Sitzhöhen ein Ineinanderschieben der Sitze ermöglicht wird. Durch das Ineinanderschieben der Sitze kann die Sitzfläche des ersten Sitzes unter der Sitzfläche des zweiten Sitzes angeordnet werden (oder umgekehrt), ohne weitere Schritte einleiten zu müssen.

Gemäß einer hierin beschriebenen Ausführungsform kann die Sitzfläche des zweiten Sitzes größer sein als die Sitzfläche des ersten Sitzes. Dadurch wird zumindest dem Fahrgast auf dem zweiten Sitz mehr Komfort geboten, beziehungsweise, der Komfort für die Sitzplätze wird erhöht, wenn der erste Sitz und der zweite Sitz zusammengeschoben sind. Außerdem wird durch diese Gestaltung der Sitzflächen sichergestellt, dass beim Zusammenschieben der Sitze keine Kanten des ersten, in zusammengeschobenem Zustand unten liegenden, Sitzes hervorstehen und die Robustheit und Sicherheit der Konstruktion beeinträchtigen.

In einer anderen Ausgestaltung ist die Sitzrückenlehne des zweiten Sitzes höher als die Sitzrückenlehne des ersten Sitzes. Ähnlich wie bei der Gestaltung der Sitzflächen zueinander, ist auch bei der höheren Sitzrückenlehne des zweiten Sitzes der Komfort höher als beim ersten Sitz. Dies ermöglicht, dass die in zusammengeschobenem Zustand bereit gestellten Sitzplätze einen hohen Komfort aufweisen. Zudem, wie ebenfalls oben mit Bezug auf die unterschiedliche Gestaltung der Sitzflächen beschrieben, werden die Sicherheit und die Robustheit der zusammengeschobenen Sitze durch diese Gestaltung erhöht.

Beispielsweise lässt sich ein Zusammenschieben der Sitze durch eine Führungsschiene erreichen, welche nicht rein linear ausgeführt ist, sondern über eine geeignete Kontur ein Abtauchen eines Sitzes unter den anderen ermöglicht.

In einer Ausführungsform der hierin beschriebenen Fahrgastsitzeinrichtung weist die Fahrgasteinrichtung weiterhin eine Antriebseinheit auf, durch die die Sitze relativ zueinander verschiebbar sind, insbesondere der zweite Sitz in Bezug auf den ersten Sitz verschiebbar ist. Dadurch kann der zweite Sitz in Bezug auf den ersten Sitz automatisch verschoben werden. Die Antriebseinheit kann auch gesteuert werden, wodurch es dem Betreiber möglich gemacht wird, Sitze schnell und bequem zu verschieben.

Die Antriebseinheit der Fahrgastsitzeinrichtung gestattet weiterhin, dass eine Anpassung des Sitzplatzangebots auf kontrollierte Art und Weise erfolgen kann, beispielsweise durch eine zentrale Steuerung. Dadurch wird eine zeitnahe und gesteuerte Veränderung des Verhältnisses von Sitz- zu Stehplätzen ermöglicht, beispielsweise während des Betriebs der Fahrzeuge, z.B. während der Wendung der Züge in den Kehranlagen oder Endstationen, wenn kurzfristig keine Fahrgäste im Fahrzeug sind.

Das Antriebsmittel, beispielsweise ein elektromechanischer Antrieb, lässt sich zentral ansteuern. Es ist weiterhin möglich, dass die Steuerung lokal erfolgt, beispielsweise über entsprechende Schalter, die ggf. zentral freigegeben werden können.

Damit kann im Gegensatz zu bisherigen Lösungen das Sitzplatzangebot nicht nur durch den Fahrgast selbst, beispielsweise durch Nutzung eines Klappsitzes, sondern zentral angepasst werden. Das Sitzplatzangebot kann daher von Seiten des Betreibers unmittelbar kontrolliert werden. Dies ist insbesondere dann von Vorteil, wenn der Betreiber des Fahrzeugs das Sitzplatzangebot bewusst begrenzen will, um beispielsweise in Stoßzeiten die Gesamtkapazität des Fahrzeugs zu erhöhen und damit dem Fahrgastwunsch nach zügiger Mitnahme gerecht zu werden. Genauso ist es möglich, z.B. an Wochenenden die verfügbare Kapazität zur Mitnahme von Fahrrädern zu erhöhen.

Somit lässt sich in Schwachlastzeiten mit geringerem Fahrgastaufkommen die Anzahl der angebotenen Sitzplätze maximieren, während in Spitzlastzeiten ein Maximum von Stehplätzen seitens des Betreibers angeboten werden kann.

Gemäß einer Ausführungsform der Fahrgastsitzeinrichtung weist die Innenseite der Sitzrückenlehne und die Oberseite der Sitzfläche des ersten Sitzes eine Form auf, die an die Form der Außenseite der Sitzrückenlehne und der Unterseite der Sitzfläche des zweiten Sitze angepasst ist, sodass die beiden Sitze platzsparend zusammengeschoben werden können.

Durch die aneinander angepasste Form der Sitzrückenlehnen und der Sitzflächen des ersten und zweiten Sitzes ist ein sehr enges Zusammenschieben der Sitze möglich, so dass zum Beispiel wenig oder gar kein freier Raum mehr zwischen den Sitzen in zusammengeschobenem Zustand vorhanden ist. Mit anderen Worten kann durch die Anpassung der Sitzgeometrie des ersten Sitzes an den zweiten Sitz (oder umgekehrt) die Rückenlehne des zweiten Sitzes in zusammengeschobenem Zustand die Rückenlehne des ersten Sitzes, zumindest teilweise flächig, berühren. Entsprechend kann die Sitzfläche des zweiten Sitzes in zusammengeschobenem Zustand auf der Sitzfläche des ersten Sitzes ruhen. Eine Anpassung der Formen des ersten und des zweiten Sitzes aneinander kann zum Beispiel dadurch erfolgen, dass die Geometrie des ersten Sitzes dieselben Relationen aufweist, wie die Geometrie des zweiten Sitzes.

Gemäß einer Ausführungsform wird ein Schienenfahrzeug vorgeschlagen, das mindestens eine der hierin beschriebenen Fahrgastsitzeinrichtungen aufweist, die mit ihrem ersten Sitz fest im Schienenfahrzeug montiert ist.

In einer Ausgestaltung des Schienenfahrzeugs weist das Schienenfahrzeug eine oder mehrere Führungsschienen in Längsrichtung des Schienenfahrzeugs auf. Typischerweise ist der zweite Sitz der Fahrgastsitzeinrichtung entlang der Führungsschiene verschiebbar. Zum Beispiel können Elemente des zweiten Sitzes direkt in der Führungsschiene angeordnet sein, wodurch eine Führung des Sitzes erreicht wird. Durch eine Führungsschiene in dem Schienenfahrzeug kann der zweite Sitz entlang dieser Schiene verschoben werden, was die Verschiebung der Sitze zueinander sicher und einfach macht. Die Verschiebung entlang einer Schiene ist wenig fehleranfällig und erlaubt durch die dadurch gewährleistete Sicherheit eine automatisch gesteuerte Verschiebung des zweiten Sitzes, wie sie oben beschrieben wurde.

In einer anderen Ausgestaltung wird die Führungsschiene dazu benutzt, den zweiten Sitz zu stützen und zu lagern, indem der zweite Sitz an einem Arm befestigt ist, der entlang der Führungsschiene verschiebbar ist. In dieser Ausführungsform ist die Führungsschiene an der Innenwand des Schienenfahrzeugs befestigt. Dies macht die Konstruktion des Sitzes besonders robust, da eine Abstützung der Teile des Sitzes ermöglicht wird, die von der Führungsschiene abgewandt liegen. Zudem bietet die Lagerung und Führung des zweiten Sitzes über einen Arm in der Führungsschiene eine Möglichkeit, den Boden des Schienenfahrzeugs frei zu halten und so zum Beispiel mehr Platz für Gepäck oder dergleichen bereit zu stellen.

Gemäß einer Ausführungsform des Schienenfahrzeugs weist das Schienenfahrzeug eine an der Innenwand des Schienenfahrzeugs befestigte und in Längsrichtung des Schienenfahrzeugs verlaufende zweite Führungsschiene auf, wobei der der zweite Sitz der Fahrgastsitzeinrichtung entlang der ersten und zweiten Führungsschiene verschiebbar ist. Dies ist besonders vorteilhaft, um den Sitz zuverlässig zu stützen und gleichzeitig eine Führungsschiene für die Verschiebung des Sitzes bereit zu stellen. Dabei entlastet die Abstützung oder Lagerung des Sitzes in einer Schiene die andere Schiene, so dass ein problemloses Verschieben des Sitzes gewährleistet ist. Weiterhin bleibt auch in dieser Ausführungsform der Platz am Boden unter den Sitzen frei und steht damit für Gepäckstücke oder dergleichen zur Verfügung.

In einer Ausführungsform weist das Schienenfahrzeug eine erste Führungsschiene an der Innenwand des Schienenfahrzeuges und eine zweite Führungsschiene am Boden des Schienenfahrzeugs auf. Der zweite Sitz wird in dieser Ausführungsform entlang der ersten und der zweiten Führungsschiene geführt. Durch die Lagerung und Führung des zweiten Sitzes am Boden ist eine besonders robuste und einfache Konstruktion gegeben. Diese Ausgestaltung bietet eine hohe Stabilität, welche insbesondere bei hohen Fahrgastzahlen vorteilhaft ist.

Gemäß einer Ausgestaltung des oben beschriebenen Schienenfahrzeugs weist das Schienenfahrzeug weiterhin eine Antriebseinheit und eine Steuereinheit zum Ansteuern der Antriebseinheit auf. Durch die Antriebseinheit kann der zweite Sitz der Fahrgastsitzeinrichtung in Bezug auf den ersten Sitz gesteuert verschoben werden. Dadurch wird eine automatische Steuerung der Position des verschiebbaren Sitzes ermöglicht, deren Vorteile bereits oben mit Bezug zur Fahrgastsitzeinrichtung beschrieben worden sind.

Gemäß einer Ausführungsform wird ein Verfahren zur Anpassung des Sitzplatzangebots eines Schienenfahrzeugs bereitgestellt. In dem Verfahren gemäß einer Ausführungsform empfängt bei einem oben beschriebenen Schienenfahrzeug eine Antriebseinheit ein Steuerungssignal, wodurch mittels der Antriebseinheit der zweite Sitz in Bezug auf den ersten Sitz verschoben wird. Dadurch ist eine automatische Steuerung des Verhältnisses von Sitz- zu Stehplätzen durch den Betreiber möglich.

Gemäß einer Ausführungsform weist das Schienenfahrzeug mehrere Fahrgastsitzeinrichtungen mit jeweils einem ersten Sitz und einem zweiten Sitz auf, wobei jede Fahrgastsitzeinrichtung eine Antriebseinheit umfasst. Die Antriebseinheiten der Fahrgastsitzeinrichtungen können dann einzeln, in Gruppen, oder zusammen angesteuert werden. Dies ermöglicht eine hohe Flexibilität bei der Einrichtung des Schienenfahrzeugs und eine individuelle Anpassung der Anzahl an Sitz- und Stehplätzen je nach Situation.

In einer Ausführungsform des Verfahrens wird, bevor das Steuerungssignal an die Antriebseinheit abgegeben wird, mittels eines Sensors überwacht, dass sich keine Personen und/oder Gegenstände zwischen dem ersten und dem zweiten Sitz der Fahrgastsitzeinrichtungen befinden. Dies erhöht die Sicherheit des Schienenfahrzeugs, da vermieden wird, dass die Sitze verschoben werden, wenn der Platz zwischen den Sitzen nicht frei ist.

Mit diesem Ansatz wird in einer durch den Betreiber des Schienenfahrzeugs kontrollierbaren Art der Zielkonflikt zwischen Komfort und Kapazität gelöst, und zwar unmittelbar und zeitnah entsprechend der Verkehrssituation, bzw. dem Fahrgastaufkommen. Insgesamt wird damit ein Betrag zur Erhöhung der Attraktivität des öffentlichen Personennahverkehrs geleistet.

Die Erfindung kann in Fahrzeugen wie z.B. Straßenbahnen, Stadtbahnen, U-Bahnen, S-Bahnen, Regionalzügen, sogenannten Peoplemovern, Monorailfahrzeugen, oder in anderen Schienenfahrzeugen, die typischerweise einen hohen Anteil von Stehplätzen aufweisen, angewendet werden. In Schwachlastzeiten kann mit dieser Erfindung den Fahrgästen ein höheres Sitzplatzangebot bereitgestellt werden. In Spitzenzeiten wird mit dieser Erfindung den Fahrgästen eine erhöhte Fahrgastkapazität in Form von zusätzlichen Stehplätzen angeboten. Die Wahrscheinlichkeit, dass Fahrgäste auf Grund eines vollen Zuges nicht mitgenommen werden können, vermindert sich erheblich.

### Figuren

Die beiliegenden Zeichnungen veranschaulichen Ausführungsformen und dienen zusammen mit der Beschreibung der Erläuterung der Prinzipien der Erfindung. Die Elemente der Zeichnungen sind relativ zueinander und nicht notwendigerweise maßstabsgetreu. Gleiche Bezugszeichen bezeichnen ähnliche Teile.
Figur 1 zeigt eine Fahrgastsitzeinrichtung in zusammengeschobenem Zustand gemäß einer Ausführungsform der Erfindung.
Figur 2 zeigt eine Fahrgastsitzeinrichtung in zusammengeschobenem Zustand gemäß einer Ausführungsform der Erfindung.
Figur 3 zeigt eine Fahrgastsitzeinrichtung in auseinandergeschobenem Zustand gemäß einer Ausführungsform der Erfindung.
Figur 4 zeigt eine Fahrgastsitzeinrichtung in zusammengeschobenem Zustand gemäß einer weiteren Ausführungsform der Erfindung.
Figur 5 zeigt eine Fahrgastsitzeinrichtung in auseinandergeschobenem Zustand gemäß einer weiteren Ausführungsform der Erfindung.

### Ausführungsbeispiele

Nachfolgend werden Fahrgastsitzeinrichtungen verschiedener Ausführungsformen beschrieben, bei der durch ein Steuerkommando des Fahrers oder der Leitstelle, ein zusätzlicher Sitz durch Verschiebung entsprechend der Verkehrssituation bereit gestellt werden kann. Damit besteht die Möglichkeit der kontrollierten Veränderung des Verhältnisses von Sitz- zu Stehplätzen. Die Veränderung dieses Verhältnisses erfolgt kontrolliert beispielsweise während der Wendung des Fahrzeuges wenn das Fahrzeug leer ist.

Figur 1 zeigt eine Fahrgastsitzeinrichtung 100 gemäß einer Ausführungsform der Erfindung. Die Fahrgastsitzeinrichtung 100 weist einen ersten Sitz 110 und einen zweiten Sitz 120 auf. Der erste Sitz 110 kann in dieser Ausführungsform fest im Fahrzeug montiert sein, während der zweite Sitz 120 in Bezug auf den ersten Sitz verschiebbar ist. Typischerweise ist der zweite Sitz entlang einer Fahrzeuglängsachse verschiebbar. In Figur 1 ist die Fahrgastsitzeinrichtung 100 in zusammengeschobenem Zustand gezeigt, d.h. die Sitzfläche 115 des ersten Sitzes 110 befindet sich zumindest teilweise unter der Sitzfläche 125 des zweiten Sitzes 120. Mit anderen Worten verdeckt die Sitzfläche 125 des zweiten Sitzes 120 zumindest teilweise die Sitzfläche 115 des ersten Sitzes 110 in zusammengeschobenem Zustand. In einer Ausführungsform verdeckt die Sitzfläche 125 des zweiten Sitzes 120 weitgehend die Sitzfläche 115 des ersten Sitzes 110 in zusammengeschobenem Zustand.

Gemäß einer Ausführungsform können der erste Sitz 110 und der zweite Sitz 120 so weit zusammengeschoben werden, dass die Sitzrückenlehne 116 des ersten Sitzes 110 und die Sitzrückenlehne 126 des zweiten Sitzes 120 zusammentreffen. Zum Beispiel können sich die Sitzrückenlehnen beim Zusammentreffen der Sitzrückenlehnen berühren.

In einer anderen Ausführungsform, die mit anderen hierin beschriebenen Ausführungsformen kombiniert werden kann, ist die Sitzfläche des verschiebbaren Sitzes der Fahrgastsitzeinrichtung in zusammengeschobenem Zustand unter der Sitzfläche des fest im Fahrzeug montierten Sitzes angeordnet (in den Figuren nicht gezeigt). In den Figuren ist beispielhaft gezeigt, dass im zusammengeschobenen Zustand die Sitzfläche des fest montierten Sitzes unter der Sitzfläche des verschiebbaren Sitzes angeordnet ist, was aber lediglich als Beispiel zu verstehen ist und die Erfindung nicht darauf beschränkt.

Damit in der Fahrgastsitzeinrichtung der eine Sitz unter den anderen geschoben werden kann, weisen die beiden Sitze der Fahrgastsitzeinrichtung typischerweise unterschiedliche Sitzhöhen der Sitzflächen auf. Figur 2 zeigt eine solche Ausgestaltung der Fahrgastsitzeinrichtung 100 in zusammengeschobenem Zustand. Wie in Bezug auf Figur 1 beschrieben, ist die Sitzfläche 115 des ersten Sitzes 110 unter der Sitzfläche 125 des zweiten Sitzes 120 angeordnet. Typischerweise ist die Fahrgastsitzeinrichtung 100 angepasst, in einem Fahrzeug, wie zum Beispiel einem Schienenfahrzeug, montiert zu werden. Dabei weist der erste Sitz 110 eine erste Sitzhöhe 161 auf und der zweite Sitz 120 weist eine zweite Sitzhöhe 162 auf. Typischerweise wird als "Sitzhöhe" die Höhe der Sitzfläche eines montierten Sitzes verstanden. Zum Beispiel weist in Figur 2 die Sitzfläche 115 des ersten Sitzes 110 eine Sitzhöhe 161 vom Boden 180 des Fahrzeugs auf und die Sitzfläche 125 des zweiten Sitzes 120 weist eine Sitzhöhe 162 vom Boden des Fahrzeugs auf.

Gemäß einer Ausführungsform der vorliegenden Erfindung ist die zweite Sitzhöhe 162 größer als die erste Sitzhöhe 161, damit ein Zusammenschieben der beiden Sitze problemlos möglich ist. Dabei kann der Unterschied in der Sitzhöhe des ersten und zweiten Sitzes derart ausgebildet sein, dass sich die Sitzhöhe des ersten Sitzes und des zweiten Sitzes nur gerade um so viel unterscheidet, wie nötig ist, um die Sitze ineinanderschieben zu können.

NEUE SEITE 11a (27. Juli 2018): In einer Ausführungsform weist der Sitz, der in zusammengeschobenem Zustand über dem anderen Sitz angeordnet ist, eine Polsterung auf. Der Sitz, der in zusammengeschobenem Zustand unter dem anderen Sitz angeordnet ist, kann hingegen als eine ungepolsterte Sitzschale ausgebildet sein. Dementsprechend kann der erste Sitz eine einfache Ausstattung aufweisen.

Wie aus den Figuren 1 und 3 entnommen werden kann, kann die Innenseite 218 der Sitzrückenlehne 216 des ersten Sitzes 210 typischerweise eine Form aufweisen, die an die Form des Rückenlehne 226 des zweiten Sitzes 220 angepasst ist, so dass ein möglichst platzsparendes Zusammenschieben der Sitze ermöglicht wird. Genauso kann die Oberseite 217 der Sitzfläche 215 des ersten Sitzes 210 an die Form der Sitzfläche 225 des zweiten Sitzes 220 angepasst sein. Die Anpassung kann zum Beispiel darin bestehen, dass die Geometrie der Sitze jeweils ähnliche oder gleiche Relationen aufweist. Die Form der Innenseite 218 der Rückenlehne 216 und die Form der Oberfläche 217 der Sitzfläche 215 des ersten Sitzes 210 können auch an die Formen der entsprechenden Teile des zweiten Sitzes 220 angepasst werden, so dass sich die entsprechenden Teile der Sitze zumindest teilweise oder sogar weitgehend flächig berühren. Demgemäß kann also in zusammengeschobenem Zustand die Innenseite 218 der Sitzrückenlehne 216 des ersten Sitzes 210 die Außenseite 228 der Sitzrückenlehne 226 des zweiten Sitzes 220 berühren und die Oberseite 217 der Sitzfläche 215 des ersten Sitzes 210 die Unterseite 227 der Sitzfläche 225 des zweiten Sitzes 220 berühren.

Gemäß einer Ausführungsform der Erfindung wird ein Schienenfahrzeug beschrieben, in dem eine Fahrgastsitzeinrichtung montiert ist. In den Figuren 1 und 2 sind jeweils nur die Innenwand 170 und der Boden 180 des Schienenfahrzeugs angedeutet. In der in den Figuren 1 und 2 gezeigten Ausführungsform weist das Schienenfahrzeug zwei Führungsschienen 130 und 150 an der Innenwand 170 auf, durch die der verschiebbare Sitz geführt und gelagert werden kann. Typischerweise verlaufen die hierin beschriebenen Führungsschienen, und damit auch die Verschiebungsrichtung des verschiebbaren Sitzes im Wesentlichen in Fahrzeuglängsachse. Des Weiteren kann auch der erste, feste Sitz in einer Führungsschiene gelagert und/oder befestigt sein. Typischerweise sind der erste Sitz und der zweite Sitz in derselben Führungsschiene gelagert und/oder geführt. Die Führungsschiene kann als Anbindung der Sitze an die Seitenwand des Schienenfahrzeugs dienen.

In einer Ausführungsform können der erste und/oder der zweite Sitz einen Arm 140 aufweisen, der an einem Ende am Sitz befestigt ist und am anderen Ende entlang einer der Führungsschiene läuft. Der Arm dient dann der Befestigung und Stützung des Sitzes am Schienenfahrzeug.

Figur 3 zeigt eine Fahrgastsitzeinrichtung 200 in auseinandergeschobenem Zustand, wie er herbeigeführt wird, wenn ein niedriges Fahrgastaufkommen erwartet wird, und somit die Anzahl der Sitzplätze erhöht werden kann. In Figur 3 ist erkennbar, dass sowohl der erste Sitz 210 als auch der zweite Sitz 220 jeweils an einem Arm 240, bzw. 260 entlang der Führungsschiene 250 an der Innenwand 270 geführt werden.

Durch die auseinandergeschobene Fahrgastsitzanordnung werden durch die Fahrgastsitzeinrichtung zwei Sitzplätze zur Verfügung gestellt, während in zusammengeschobenem Zustand, wie zum Beispiel in den Figuren 1 und 2 gezeigt, nur ein Sitzplatz durch die Fahrgastsitzeinrichtung zur Verfügung steht. Generell entspricht die zusammengeschobene Variante der Fahrgastsitzeinrichtung, wie sie in den Figuren 1 und 2 gezeigt ist, einer Sitzanordnung bei hohem Fahrgastaufkommen und einem hohen Stehplatzanteil, während die zusammengeschobene Variante aus Figur 3 einer Sitzanordnung bei niedrigem Fahrgastaufkommen und hohem Sitzplatzanteil entspricht.

In Figur 4 ist eine weitere Ausführungsform einer Fahrgastsitzanordnung 300 in zusammengeschobenem Zustand gezeigt. Der erste Sitz 310 und der zweite Sitz 320 sind sowohl an einer Innenwand 370 des Schienenfahrzeugs, als auch am Boden 380 des Schienenfahrzeugs gelagert. Dabei ist an der Innenwand 370 eine Führungsschiene 330 angebracht, an der zumindest der zweite Sitz 320 befestigt ist und/oder geführt wird. Zusätzlich weist das Schienenfahrzeug eine Führungsschiene 350 am Boden 380 des Schienenfahrzeugs auf, entlang der der zweite Sitz 320 verschoben werden kann.

Gemäß einer Ausführungsform können die hierein beschriebenen Führungsschienen einen Einrastmechanismus aufweisen, so dass es möglich ist, die Sitze in einer Position zu arretieren, um ein Verrutschen der Sitze während der Fahrt zu verhindern.

Figur 5 zeigt eine Fahrgastsitzeinrichtung wie in Figur 4 in auseinandergeschobenem Zustand. Man erkennt aus der Figur 5, dass der erste Sitz 410 fest am Boden 480 montiert ist, während der zweite Sitz 420 entlang einer Führungsschiene 450 am Boden 480 beweglich ist. Weiterhin ist eine Führungsschiene 430 an der Innenwand 470 des Schienenfahrzeugs vorgesehen, um den zweiten und/oder ersten Sitz zu führen. Dabei dienen die Füße 440 und 460 der Abstützung, während die Sitze zusätzlich an der Wand gelagert sind.

Gemäß einer Ausführungsform kann die Fahrgastsitzeinrichtung eine Antriebseinheit und eine Steuereinheit aufweisen, durch die die Antriebseinheit angesteuert werden kann. Die Verschiebung des zweiten Sitzes erfolgt beispielsweise durch einen von dem Fahrer des Fahrzeugs oder der Leitstelle ausgelösten Steuerbefehl. Die Antriebseinheit (nicht dargestellt) kann durch einen elektromechanischen Antrieb, wie zum Beispiel einem Motor erfolgen.

Weiterhin kann ein Schienenfahrzeug mehrere der oben beschriebenen Fahrgastsitzeinrichtungen aufweisen, die alle, gruppen- oder nur teilweise angesteuert werden, um das Verhältnis von Sitz- zu Stehplätzen zu verändern.

Gemäß einer Ausführungsform umfasst die Steuereinheit zum Steuern des Antriebs einen mit der Steuereinheit verbundenen Sensor (nicht gezeigt) zum Erfassen von Personen und/oder Gegenständen. Die Steuereinheit gestattet nur dann eine Verschiebung des zweiten Sitzes, wenn keine Personen und/oder Gegenstände zwischen dem ersten Sitz und dem zweiten Sitz, oder auch zwischen einer Fahrgastsitzeinrichtung und einer benachbarten Fahrgastsitzeinrichtung durch den Sensor erfasst wurden.

Durch die oben beschriebenen Ausführungsformen ist es möglich, eine einfache und schnelle Änderung des Verhältnisses von Sitz- zu Stehplätzen durchzuführen, wobei der Betreiber des Schienenfahrzeugs diese Veränderung steuern kann.

Die vorstehend beschriebenen Ausführungsformen können beliebig miteinander kombiniert werden.

Wenngleich hierin spezifische Ausführungsformen dargestellt und beschrieben worden sind, liegt es im Rahmen der vorliegenden Erfindung, die gezeigten Ausführungsformen geeignet zu modifizieren, ohne vom Schutzbereich der vorliegenden Erfindung abzuweichen. Die nachfolgenden Ansprüche stellen einen ersten, nicht bindenden Versuch dar, die Erfindung allgemein zu definieren.

### Bezugszeichenliste

- 100: Fahrgastsitzeinrichtung
- 110: erster Sitz
- 115: Sitzfläche
- 116: Sitzrückenlehne
- 120: zweiter Sitz
- 125: Sitzfläche
- 126: Sitzrückenlehne
- 130: Führungsschiene
- 140: Arm
- 150: Führungsschiene
- 161: erste Sitzhöhe
- 162: zweite Sitzhöhe
- 170: Innenwand
- 180: Boden
- 200: Fahrgastsitzeinrichtung
- 210: erster Sitz
- 215: Sitzfläche
- 216: Rückenlehne
- 217: Oberfläche Sitzfläche
- 218: Innenseite Rückenlehne
- 220: zweiter Sitz
- 225: Sitzfläche
- 226: Rückenlehne
- 227: Unterseite Sitzfläche
- 228: Außenseite Rückenlehne
- 230: Führungsschiene
- 240: Arm
- 250: Führungsschiene
- 260: Arm
- 270: Innenwand
- 300: Fahrgastsitzeinrichtung
- 310: erster Sitz
- 320: zweiter Sitz
- 330: Führungsschiene
- 340: Fuß
- 350: Führungsschiene
- 360: Fuß
- 370: Innenwand
- 380: Boden
- 400: Fahrgastsitzeinrichtung
- 410: erster Sitz
- 420: zweiter Sitz
- 430: Führungsschiene
- 440: Fuß
- 450: Führungsschiene
- 460: Fuß
- 470: Innenwand
- 480: Boden

## Patentansprüche

1. Fahrgastsitzeinrichtung (100; 200; 300; 400) für Schienenfahrzeuge, die mindestens einen fest im Fahrzeug montierbaren ersten Sitz (110; 210; 310; 410) und mindestens einen relativ zum ersten Sitz verschiebbaren zweiten Sitz (120; 220; 320; 420) umfasst, wobei der erste Sitz (110; 210; 310; 410) und der zweite Sitz jeweils eine Sitzfläche (115; 125; 215; 225) und eine Sitzrückenlehne (116; 126; 216; 226) aufweisen,
**dadurch gekennzeichnet, dass**
der erste Sitz (110; 210; 310; 410) und der zweite Sitz (120; 220; 320; 420) relativ zueinander bewegt werden können, sodass die Sitzfläche (115; 125; 215; 225) des ersten Sitzes (110; 210; 310; 410) in zusammengeschobenem Zustand zumindest teilweise unter der Sitzfläche des zweiten Sitzes liegt
wobei der erste Sitz (110; 210; 310; 410) und der zweite Sitz (120; 220; 320; 420) eine Sitzhöhe (161; 162) der Sitzflächen (115; 125; 215; 225) aufweisen, wobei die Sitzhöhe (162) des zweiten Sitzes (120; 220; 320; 420) größer ist als die Sitzhöhe (161) des ersten Sitzes (110; 210; 310; 410).

2. Fahrgastsitzeinrichtung nach einem der vorangehenden Ansprüche, **dadurch gekennzeichnet, dass** die Sitzfläche (125; 225) des zweiten Sitzes (120; 220; 320; 420) größer ist als die Sitzfläche (115; 215) des ersten Sitzes (110; 210; 310; 410).

3. Fahrgastsitzeinrichtung nach einem der vorangehenden Ansprüche, **dadurch gekennzeichnet, dass** die Sitzrückenlehne (126; 226) des zweiten Sitzes (120; 220; 320; 420) höher ist als die Sitzrückenlehne (116; 216) des ersten Sitzes (110; 210; 310; 410).

4. Fahrgastsitzeinrichtung nach einem der vorangehenden Ansprüche, **dadurch gekennzeichnet, dass** die Fahrgastsitzeinrichtung (100; 200; 300; 400) weiterhin eine Antriebseinheit aufweist, durch die die Sitze relativ zueinander verschiebbar sind, insbesondere der zweite Sitz (120; 220; 320; 420) in Bezug auf den ersten Sitz (110; 210; 310; 410) verschiebbar ist.

5. Fahrgastsitzeinrichtung nach einem der vorangehenden Ansprüche, **dadurch gekennzeichnet, dass** die Innenseite (218) der Sitzrückenlehne (216) und die Oberseite (217) der Sitzfläche (215) des ersten Sitzes (110; 210; 310; 410) eine Form aufweist, die an die Form der Außenseite (228) der Sitzrückenlehne (226) und der Unterseite (227) der Sitzfläche (225) des zweiten Sitzes (120; 220; 320; 420) angepasst ist, sodass die beiden Sitze platzsparend zusammengeschoben werden können.

6. Schienenfahrzeug, **dadurch gekennzeichnet, dass** das Schienenfahrzeug mindestens eine Fahrgastsitzeinrichtung (100; 200; 300; 400) nach einem der vorhergehenden Ansprüche umfasst, die mit ihrem ersten Sitz (110; 210; 310; 410) fest im Schienenfahrzeug montiert ist.

7. Schienenfahrzeug nach Anspruch 6, **dadurch gekennzeichnet, dass** das Schienenfahrzeug mindestens eine erste Führungsschiene (150; 250) in Längsrichtung des Schienenfahrzeugs aufweist, und der zweite Sitz (120; 220; 320; 420) der Fahrgastsitzeinrichtung (100; 200; 300; 400) entlang der ersten Führungsschiene verschiebbar ist.

8. Schienenfahrzeug nach Anspruch 7, **dadurch gekennzeichnet, dass** die erste Führungsschiene (150; 250) an der Innenwand des Schienenfahrzeugs befestigt ist, und dass der zweite Sitz (120; 220; 320; 420) der Fahrgastsitzeinrichtung (100; 200; 300; 400) an einem Arm (140; 240) befestigt ist, der entlang der ersten Führungsschiene (150; 250) verschiebbar ist.

9. Schienenfahrzeug nach Anspruch 8, **dadurch gekennzeichnet, dass** das Schienenfahrzeug mindestens eine an der Innenwand des Schienenfahrzeugs befestigte und in Längsrichtung des Schienenfahrzeugs verlaufende zweite Führungsschiene (130; 230) aufweist, und der zweite Sitz (120; 220) der Fahrgastsitzeinrichtung (100; 200) entlang der ersten und zweiten Führungsschienen verschiebbar ist.

10. Schienenfahrzeug nach Anspruch 6, **dadurch gekennzeichnet, dass** das Schienenfahrzeug eine erste Führungsschiene (150; 250; 350; 450) an der Innenwand (370; 470) des Schienenfahrzeugs und eine zweite Führungsschiene (330; 430) am Boden (380; 480) des Schienenfahrzeugs aufweist, und wobei der zweite Sitz (120; 220; 320; 420) entlang der ersten Führungsschiene (150; 250; 350; 450) und der zweiten Führungsschiene (330; 430) geführt ist.

11. Schienenfahrzeug nach einem der Ansprüche 6 bis 10, **dadurch gekennzeichnet, dass** das Schienenfahrzeug weiterhin eine Antriebseinheit und eine Steuereinheit zum Ansteuern der Antriebseinheit aufweist, durch die der zweite Sitz (120; 220; 320; 420) der Fahrgastsitzeinrichtung (100; 200; 300; 400) in Bezug auf den ersten Sitz (110; 210; 310; 410) gesteuert verschiebbar ist.

12. Verfahren zur Anpassung des Sitzplatzangebots eines Schienenfahrzeugs, wobei bei einem Schienenfahrzeug nach Anspruch 11 die Antriebseinheit ein Steuerungssignal empfängt, wodurch mittels der Antriebseinheit der zweite Sitz (120; 220; 320; 420) in Bezug auf den ersten Sitz (110; 210; 310; 410) verschoben wird.

13. Verfahren nach Anspruch 12, wobei das Schienenfahrzeug mehrere Fahrgastsitzeinrichtungen (100; 200; 300; 400) mit jeweils einem ersten Sitz (110; 210; 310; 410) und einem zweiten Sitz (120; 220; 320; 420) umfasst, wobei jede Fahrgastsitzeinrichtung eine Antriebseinheit umfasst und die Antriebseinheiten der Fahrgastsitzeinrichtungen (100; 200; 300; 400) einzeln, in Gruppen, oder zusammen angesteuert wird.

14. Verfahren nach einem der Ansprüche 12 bis 13,**dadurch gekennzeichnet, dass**, bevor das Steuerungssignal an die Antriebseinheit abgegeben wird, mittels eines Sensors überwacht wird, dass sich keine Personen und/oder Gegenstände zwischen dem ersten Sitz (110; 210; 310; 410) und dem zweiten Sitz (120; 220; 320; 420) der Fahrgastsitzeinrichtungen (100; 200; 300; 400) befinden.

## Claims

1. Passenger seat installation (100; 200; 300; 400) for rail vehicles, said passenger seat installation (100; 200; 300; 400) comprising at least one first seat (110; 210; 310; 410) that is capable of being fixedly assembled in the vehicle, and at least one second seat (120; 220; 320; 420) that is capable of being displaced relative to the first seat, wherein the first seat (110; 210; 310; 410) and the second seat have in each case one seat face (115; 125; 215; 225) and one seat backrest (116; 126; 216; 226),
**characterized in that**
the first seat (110; 210; 310; 410) and the second seat (120; 220; 320; 420) can be moved in a mutually relative manner such that the seat face (115; 125; 215; 225) of the first seat (110; 210; 310; 410) in the pushed-together state lies at least partially below the seat face of the second seat; wherein the first seat (110; 210; 310; 410) and the second seat (120; 220; 320; 420) have a seat height (161; 162) of the seat faces (115; 125; 215; 225), wherein the seat height (162) of the second seat (120; 220; 320; 420) is larger than the seat height (161) of the first seat (110; 210; 310; 410).

2. Passenger seat installation according to one of the preceding claims, **characterized in that** the seat face (125; 225) of the second seat (120; 220; 320; 420) is larger than the seat face (115; 215) of the first seat (110; 210; 310; 410).

3. Passenger seat installation according to one of the preceding claims, **characterized in that** the seat backrest (126; 226) of the second seat (120; 220; 320; 420) is higher than the seat backrest (116; 216) of the first seat (110; 210; 310; 410).

4. Passenger seat installation according to one of the preceding claims, **characterized in that** the passenger seat installation (100; 200; 300; 400) furthermore has a drive unit by way of which the seats are capable of being mutually displaced, in particular the second seat (120; 220; 320; 420) is capable of being displaced in relation to the first seat (110; 210; 310; 410).

5. Passenger seat installation according to one of the preceding claims, **characterized in that** the internal side (218) of the seat backrest (216) and the upper side (217) of the seat face (215) of the first seat (110; 210; 310; 410) have a shape which is adapted to the shape of the external side (228) of the seat backrest (226) and the lower side (227) of the seat face (225) of the second seat (120; 220; 320; 420) such that the two seats can be pushed together in a space-saving manner.

6. Rail vehicle, **characterized in that** the rail vehicle comprises at least one passenger seat installation (100; 200; 300; 400) according to one of the preceding claims, said passenger seat installation (100; 200; 300; 400) by way of the first seat (110; 210; 310; 410) thereof being fixedly assembled in the rail vehicle.

7. Rail vehicle according to Claim 6, **characterized in that** the rail vehicle in the longitudinal direction of the rail vehicle has at least one first guide rail (150; 250), and the second seat (120; 220; 320; 420) of the passenger seat installation (100; 200; 300; 400) is capable of being displaced along the first guide rail.

8. Rail vehicle according to Claim 7, **characterized in that** the first guide rail (150; 250) is fastened to the internal wall of the rail vehicle, and **in that** the second seat (120; 220; 320; 420) of the passenger seat installation (100; 200; 300; 400) is fastened to an arm (140; 240) which is capable of being displaced along the first guide rail (150; 250).

9. Rail vehicle according to Claim 8, **characterized in that** the rail vehicle has at least one second guide rail (130; 230) that is fastened to the internal wall of the rail vehicle and runs in the longitudinal direction of the rail vehicle, and the second seat (120; 220) of the passenger seat installation (100; 200) is capable of being displaced along the first and second guide rails.

10. Rail vehicle according to Claim 6, **characterized in that** the rail vehicle has a first guide rail (150; 250; 350; 450) on the internal wall (370; 470) of the rail vehicle, and a second guide rail (330; 430) on the floor (380; 480) of the rail vehicle, and wherein the second seat (120; 220; 320; 420) is guided along the first guide rail (150; 250; 350; 450) and the second guide rail (330; 430).

11. Rail vehicle according to one of Claims 6 to 10, **characterized in that** the rail vehicle furthermore has a drive unit and a control unit for actuating the drive unit by way of which the second seat (120; 220; 320; 420) of the passenger seat installation (100; 200; 300; 400) is capable of being displaced in a controlled manner in relation to the first seat (110; 210; 310; 410).

12. Method for adapting the seat offering of a rail vehicle, wherein the drive unit in a rail vehicle according to Claim 11 receives a control signal on account of which the second seat (120; 220; 320; 420) by means of the drive unit is displaced in relation to the first seat (110; 210; 310; 410).

13. Method according to Claim 12, wherein the rail vehicle comprises a plurality of passenger seat installations (100; 200; 300; 400) having in each case one first seat (110; 210; 310; 410) and one second seat (120; 220; 320; 420), wherein each passenger seat installation comprises a drive unit and the drive units of the passenger seat installations (100; 200; 300; 400) is actuated individually, in groups, or conjointly.

14. Method according to one of Claims 12 to 13, **characterized in that**, prior to the control signal being emitted to the drive unit, it is monitored by means of a sensor that no people and/or objects are situated between the first seat (110; 210; 310; 410) and the second seat (120; 220; 320; 420) of the passenger seat installations (100; 200; 300; 400).

## Revendications

1. Installation de sièges passagers (100 ; 200 ; 300 ; 400) pour véhicules ferroviaires, qui comprend au moins un premier siège (110 ; 210 ; 310 ; 410) pouvant être monté fixement dans le véhicule et au moins un deuxième siège (120 ; 220 ; 320 ; 420) pouvant coulisser par rapport au premier siège, dans lequel le premier siège (110 ; 210 ; 310 ; 410) et le deuxième siège présentent chacun une assise de siège (115 ; 125 ; 215 ; 225) et un dossier de siège (116 ; 126 ; 216 ; 226),
**caractérisé en ce que**
le premier siège (110 ; 210 ; 310 ; 410) et le deuxième siège (120 ; 220 ; 320 ; 420) peuvent être déplacés l'un par rapport à l'autre, de sorte que l'assise de siège (115 ; 125 ; 215 ; 225) du premier siège (110 ; 210 ; 310 ; 410), dans l'état rassemblé, se situe au moins en partie sous l'assise du deuxième siège,
dans lequel le premier siège (110 ; 210 ; 310 ; 410) et le deuxième siège (120 ; 220 ; 320 ; 420) présentent une hauteur de siège (161 ; 162) des assises de siège (115 ; 125 ; 215 ; 225), dans lequel la hauteur de siège (162) du deuxième siège (120 ; 220 ; 320 ; 420) est supérieure à la hauteur de siège (161) du premier siège (110 ; 210 ; 310 ; 410).

2. Installation de sièges passagers selon la revendication 1, **caractérisée en ce que** l'assise de siège (125 ; 225) du deuxième siège (120 ; 220 ; 320 ; 420) est plus grande que l'assise de siège (115 ; 215) du premier siège (110 ; 210 ; 310 ; 410).

3. Installation de sièges passagers selon l'une quelconque des revendications précédentes, **caractérisée en ce que** le dossier de siège (126 ; 226) du deuxième siège (120 ; 220 ; 320 ; 420) est plus haut que le dossier de siège (116 ; 216) du premier siège (110 ; 210 ; 310 ; 410).

4. Installation de sièges passagers selon l'une quelconque des revendications précédentes, **caractérisée en ce que** l'installation de sièges passagers (100 ; 200 ; 300 ; 400) présente en outre une unité d'entraînement permettant de faire coulisser les sièges les uns par rapport aux autres, en particulier de faire coulisser le deuxième siège (120 ; 220 ; 320 ; 420) par rapport au premier siège (110 ; 210 ; 310 ; 410).

5. Installation de sièges passagers selon l'une quelconque des revendications précédentes, **caractérisée en ce que** la face intérieure (218) du dossier de siège (216) et la face supérieure (217) de l'assise de siège (215) du premier siège (110 ; 210 ; 310 ; 410) présentent une forme qui est adaptée à la forme de la face extérieure (228) du dossier de siège (226) et de la face inférieure (227) de l'assise de siège (225) du deuxième siège (120 ; 220 ; 320 ; 420), de sorte que les deux sièges peuvent être rassemblés de manière à être peu encombrants.

6. Véhicule ferroviaire, **caractérisé en ce que** le véhicule ferroviaire comprend au moins une installation de sièges passagers (100 ; 200 ; 300 ; 400) selon l'une quelconque des revendications précédentes, qui est montée fixement dans le véhicule ferroviaire par son premier siège (110 ; 210 ; 310 ; 410).

7. Véhicule ferroviaire selon la revendication 6, **caractérisé en ce que** le véhicule ferroviaire présente au moins un premier rail de guidage (150 ; 250) dans la direction longitudinale du véhicule ferroviaire, et le deuxième siège (120 ; 220 ; 320 ; 420) de l'installation de sièges passagers (100 ; 200 ; 300 ; 400) peut coulisser le long du premier rail de guidage.

8. Véhicule ferroviaire selon la revendication 7, **caractérisé en ce que** le premier rail de guidage (150 ; 250) est fixé à la paroi intérieure du véhicule ferroviaire, et **en ce que** le deuxième siège (120 ; 220 ; 320 ; 420) de l'installation de sièges passagers (100 ; 200 ; 300 ; 400) est fixé à un bras (140 ; 240), qui peut coulisser le long du premier rail de guidage (150 ; 250).

9. Véhicule ferroviaire selon la revendication 8, **caractérisé en ce que** le véhicule ferroviaire présente au moins un deuxième rail de guidage (130 ; 230) fixé à la paroi intérieure du véhicule ferroviaire et s'étendant dans la direction longitudinale du véhicule ferroviaire, et le deuxième siège (120 ; 220) de l'installation de sièges passagers (100 ; 200) peut coulisser le long des premier et deuxième rails de guidage.

10. Véhicule ferroviaire selon la revendication 6, **caractérisé en ce que** le véhicule ferroviaire présente un premier rail de guidage (150 ; 250 ; 350 ; 450) sur la paroi intérieure (370 ; 470) du véhicule ferroviaire et un deuxième rail de guidage (330 ; 430) sur le fond (380 ; 480) du véhicule ferroviaire, et dans lequel le deuxième siège (120 ; 220 ; 320 ; 420) est guidé le long du premier rail de guidage (150 ; 250 ; 350 ; 450) et du deuxième rail de guidage (330 ; 430).

11. Véhicule ferroviaire selon l'une quelconque des revendications 6 à 10, **caractérisé en ce que** le véhicule ferroviaire présente en outre une unité d'entraînement et une unité de commande destinée à commander l'unité d'entraînement, par l'intermédiaire desquelles le deuxième siège (120 ; 220 ; 320 ; 420) de l'installation de sièges passagers (100 ; 200 ; 300 ; 400) peut coulisser de manière commandée par rapport au premier siège (110 ; 210 ; 310 ; 410).

12. Procédé pour adapter le nombre de sièges disponibles d'un véhicule ferroviaire, dans lequel, pour un véhicule ferroviaire selon la revendication 11, l'unité d'entraînement reçoit un signal de commande, ce qui a pour effet que le deuxième siège (120 ; 220 ; 320 ; 420) peut être amené à coulisser par rapport au premier siège (110 ; 210 ; 310 ; 410) au moyen de l'unité d'entraînement.

13. Procédé selon la revendication 12, dans lequel le véhicule ferroviaire comprend plusieurs installations de sièges passagers (100 ; 200 ; 300 ; 400) pourvues chacune d'un premier siège (110 ; 210 ; 310 ; 410) et d'un deuxième siège (120 ; 220 ; 320 ; 420), dans lequel chaque installation de sièges passagers comprend une unité d'entraînement et les unités d'entraînement des installations de sièges passagers (100 ; 200 ; 300 ; 400) sont commandées individuellement, en groupes, ou conjointement.

14. Procédé selon l'une quelconque des revendications 12 à 13, **caractérisé en ce que**, avant que le signal de commande ne soit délivré à l'unité d'entraînement, on surveille au moyen d'un capteur qu'aucune personne et/ou objet ne se situe entre le premier siège (110 ; 210 ; 310 ; 410) et le deuxième siège (120 ; 220 ; 320 ; 420) des installations de sièges passagers (100 ; 200 ; 300 ; 400).
